# EUROPÄISCHE PATENTSCHRIFT

(11) **EP 0 523 095 B1**
(45) Veröffentlichungstag und Bekanntmachung des Hinweises auf die Patenterteilung: **15.02.1995**
(21) Anmeldenummer: 91906795.9
(22) Anmeldetag: 25.03.1991
(51) Int. Cl.: C11D 17/00, C11D 3/37, C11D 3/08

(54) **STABILE, BIFUNKTIONELLE, PHOSPHATFREIE REINIGUNGSMITTELTABLETTEN FÜR DAS MASCHINELLE GESCHIRRSPÜLEN**
STABLE, BIFUNCTIONAL, PHOSPHATE-FREE DETERGENT TABLETS FOR USE IN DISHWASHING MACHINES
COMPRIMES DETERGENTS STABLES, BIFONCTIONNELS ET SANS PHOSPHATE POUR LAVE-VAISSELLE

(30) Priorität: 02.04.1990 DE 4010524
(43) Veröffentlichungstag der Anmeldung: 20.01.1993
(73) Patentinhaber: Henkel Kommanditgesellschaft auf Aktien, 40191 Düsseldorf (DE)
(72) Erfinder: KRUSE, Hans, D-4052 Korschenbroich 2 (DE); JACOBS, Jochen, D-5600 Wuppertal 12 (DE); HÄRER, Jürgen, D-4000 Düsseldorf 13 (DE)
(86) Internationale Anmeldenummer: EP9100568
(87) Internationale Veröffentlichungsnummer: WO9115568

(56) Entgegenhaltungen:
- EP-A- 0 186 088
- EP-A- 0 221 776
- EP-A- 0 224 129
- EP-A- 0 264 701
- DE-A- 1 617 088
- DE-A- 2 435 479
- GB-A- 2 234 980

## Beschreibung

Maschinelles Geschirrspülen besteht im allgemeinen aus einem Vorspülgang, einem Reinigungsgang, einem oder mehreren Zwischenspülgängen, einem Klarspülgang und einem Trocknungsgang. Dies gilt für das maschinelle Spülen sowohl im Haushalt als auch im Gewerbe.

Bisher ist es überwiegend üblich, in Haushaltsgeschirrspülmaschinen, im folgenden als HGSM bezeichnet, das Reinigungsmittel in einem Dosierkästchen zu bevorraten, das sich meist in der Tür der Maschine befindet und sich zu Beginn des Reinigungsganges automatisch öffnet. Der zuvor ablaufende Vorspülgang wird dabei ohne Wirksubstanz, also ausschließlich mit dem zu laufenden kalten Leitungswasser betrieben.

Bei einer gewerblichen Geschirrspülmaschine, im folgenden als GGSM bezeichnet, entspricht die sogenannte Vorabräumzone im Prinzip dem Vorspülgang einer HGSM. Beim maschinellen Spülen in Großküchen wird das der Reinigungszone zudosierte Reinigungsmittel durch Überlauf schon in der Vorabräumzone zur unterstützenden Reinigung der anhaftenden Speisereste eingesetzt. Es gibt zwar auch GGSM, bei denen die Vorabräumzone nur mit Frischwasser betrieben wird, eine Vorabräumzone mit Reinigungsmittelzusatz ist aber effektiver als eine Vorabräumung allein mit Frischwasser.

Man hat das Wirkungsprinzip der Vorabräumzonenreinigung von GGSM auch schon auf HGSM übertragen und eine Zudosierung von Reinigungsmitteln bereits zum Vorspülgang ermöglicht, indem man die Dosierung von Reinigungsmitteln in Tablettenform vornahm und eine oder mehrere geeignete Tabletten beispielsweise in einem freien Teil des Besteckkorbes, aber auch an anderer Stelle in der Maschine positionierte, wodurch sie sowohl im Vorspülgang als auch im eigentlichen Reinigungsgang, also bifunktionell, wirken konnten.

Der Einsatz solcher tablettenförmiger Reinigungsmittel ist beispielsweise in der DE-OS 35 41 145 beschrieben. Dabei handelt es sich um einheitlich zusammengesetzte Reinigungsmitteltabletten mit breitem Löseprofil für das maschinelle Geschirrspülen, die übliche alkalisch reagierende Komponenten, insbesondere aus der Gruppe der Alkalimetasilikate und Pentaalkalitriphosphate, Aktivchlorverbindungen und Tablettierhilfsmittel enthalten, und bei denen die Alkalimetasilikate aus einem Gemisch aus "Natriummetasilikatnonahydrat" (Na₂H₂SiO₄.8H₂O) und wasserfreiem Natriummetasilikat und das Pentaalkalitriphosphat aus wasserfreiem Pentanatriumtriphosphat besteht, wobei das Gewichtsverhältnis von wasserfreiem Natriummetasilikat : Natriummetasilikatnonahydrat zwischen 1 : 0,3 und 1 : 1,5 liegt und das Gewichtsverhältnis von Pentanatriumtriphosphat zu Natriummetasilikat, jeweils wasserfrei, 2 : 1 bis 1 : 2, vorzugsweise 1 : 1 bis 1 : 1,7 beträgt.

Derartige Tabletten besitzen ein solches breites Löseprofil, daß sie bereits im Vorspülgang einer HGSM vom zu laufenden kalten Leitungswasser zu mindestens 10 Gew.-% aufgelöst werden, dabei in der Spülflotte einen pH-Wert von mindestens 10,0 entwickeln und bei guter Warmwasserlöslichkeit zu noch mindestens 60 Gew.-%, vorzugsweise mindestens 70 Gew.-%, für den Reinigungsgang zu Verfügung stehen.

Unter Löseprofil wird das Gewichtsverhältnis von unter den Bedingungen des Vorspülganges von üblichen HGSM gelösten Anteilen der Tablette zur gesamten Tablette verstanden.

Die bekannten Tabletten enthalten jedoch noch Phosphate, die wie man weiß unerwünscht sind.

Es sind aber auch schon phosphatfreie Reinigungsmitteltabletten für das maschinelle Geschirrspülen im Handel (z. b. Hui Spül-Tabs der Firma Roth GmbH, Bad Ems), die im wesentlichen Silikate, nichtionische Tenside, organische Komplexbildner und Percarbonat enthalten. Bei einer Placierung dieser Tabletten innerhalb der Maschine (z. B. im Besteckkorb) lösen sie sich jedoch schon während des Vorspülganges weitestgehend bis vollständig auf, so daß im eigentlichen Reinigungsgang kein Reinigungsmittel mehr zur Verfügung steht. Darüber hinaus ist die Stabilität dieser Tabletten nicht befriedigend.

Der vorliegenden Erfindung lag daher die Aufgabe zugrunde, eine stabile, bifunktionelle, phosphatfreie Reinigungsmitteltablette mit breitem Löseprofil für das maschinelle Geschirrspülen zu entwickeln, die bereits im Vorspülgang einer HGSM vom zulaufenden kalten Leitungswasser zu mindestens 10 Gew.-% bis etwa 40 Gew.-% aufgelöst wird, dabei in der Spülflotte einen pH-Wert von mindestens 10,0 entwickelt und bei guter Warmwasserlöslichkeit zu noch mindestens 60 Gew.-% bis etwa 90 Gew.-% für den Reinigungsgang zur Verfügung steht.

Die Aufgabe wurde gelöst durch stabile, bifunktionelle, phosphatfreie Reinigungsmitteltabletten für das maschinelle Geschirrspülen mit einem Gehalt an Silikat, schaumarmen nichtionischen Tensiden, organischen Komplexbildnern, Bleichmitteln und Wasser, die dadurch gekennzeichnet sind, daß sie die organischen Komplexbildner in Form von 10 bis 40, vorzugsweise 15 bis 35 Gew.-%, bezogen auf das Gesamtgemisch der Tablettenbestandteile, eine sprühgetrockneten granularen, alkalischen Reinigungsadditivs bestehend aus
(a) 35 bis 60 Gew.-% an Natriumsalzen mindestens einer homopolymeren bzw. copolymeren (Meth-)Acrylsäure,
(b) 25 bis 50 Gew.-% Natriumcarbonat (wasserfrei gerechnet),
(c) 4 bis 20 Gew.-% Natriumsulfat (wasserfrei gerechnet),
(d) 1 bis 7 Gew.-% Wasser,
vorzugsweise
(a) 40 bis 55 Gew.-%, insbesondere 45 bis 52 Gew.-%,
(b) 30 bis 45 Gew.-%, insbesondere 30 bis 40 Gew.-%,
(c) 5 bis 15 Gew.-%, insbesondere 5 bis 10 Gew.-%,
(d) 2 bis 6 Gew.-%, insbesondere 3 bis 5 Gew.-%,
und 30 bis 80 Gew.-% Silikat, berechnet als Na₂SiO₃, als wasserfreies Natriummetasilikat und dessen Penta- und/oder Nonahydrat im Gewichtsverhältnis von 1 : 0,1 bis 1 : 1,0, vorzugsweise von 1 : 0,15 bis 1 : 0,8 enthalten.

Unter "Pentahydrat" wird hier und nachfolgend eine Verbindung der Formel Na₂H₂SiO₄.4H₂O, unter "Nonahydrat" eine Verbindung der Formel Na₂H₂SiO₄.8H₂O verstanden.

Dieses Reinigungsadditiv und seine Herstellung sowie seine Verwendung in Geschirrspülmitteln ist Gegenstand der nicht vorveröffentlichten EP-A-0432437. Der Einsatz in Tabletten wird dort nicht genannt.

Die erfindungsgemäßen Tabletten besitzen bei einem Gehalt an Natriummetasilikat-nonahydrat eine besonders hohe Bruchfestigkeit (größer als 140 N bei einem Durchmesser von 35 bis 40 mm und einer Dichte von etwa 1,6 bis 1,8 g/cm³), die sich bei Lagerung innerhalb kurzer Zeit noch deutlich erhöht. Sie lassen sich problemlos auf Exzenter-, Hydraulik- oder Rundläuferpressen herstellen und lösen sich gut bei ihrer bestimmungsgemäßen Anwendung.

Setzt man die Bestandteile des Sprühgetrockneten granularen Reinigungsadditivs der Mischung der zu tablettierenden Bestandteile einzeln zu, etwa in Anlehnung an DE 2 435 479 A1, ist die Qualität der daraus gewonnenen Tabletten für den Handel unbrauchbar, da sie u. a. eine zu geringe Bruchfestigkeit aufweisen. Auch kommt es beim Tablettieren zum Anbacken der Mischungen am Oberstempel der Pressen.

Die Komponente (a) besteht aus homopolymeren bzw. copolymeren Carbonsäuren in Form der Natriumsalze. Geeignete Homopolymere sind Polymethacrylsäure und bevorzugt Polyacrylsäure, beispielsweise solche mit einem Molekulargewicht von 800 bis 150 000 (auf Säure bezogen). Werden ausschließlich homopolymere Polyacrylsäuren (in Salzform) verwendet, beträgt deren Molekulargewicht im Interesse einer guten Rieselfähigkeit und Lagerbeständigkeit vorzugsweise 1 000 bis 80 000 (auf Säure bezogen).

Geeignete Copolymere sind solche der Acrylsäure mit Methacrylsäure und vorzugsweise der Copolymere der Acrylsäure oder Methacrylsäure mit Maleinsäure. Als besonders geeignet haben sich Copolymere der Acrylsäure mit Maleinsäure erwiesen, wie sie beispielsweise in EP 25 551 B1 charakterisiert sind. Es handelt sich dabei um Copolymerisate, die 50 bis 90 Gew.-% Acrylsäure und 50 bis 10 Gew.-% Maleinsäure enthalten. Besonders bevorzugt sind solche Copolymere, in denen 60 bis 85 Gew.-% Acrylsäure und 40 bis 15 Gew.-% Maleinsäure vorliegen. Ihr Molekulargewicht, bezogen auf freie Säuren, beträgt im allgemeinen 5 000 bis 200 000, vorzugsweise 10 000 bis 120 000.

Mit Vorteil lassen sich auch Gemische verschiedener Homo- und Copolymere einsetzen, insbesondere Gemische aus homopolymerer Acrylsäure und den vorstehend beschriebenen Copolymeren aus 50 bis 90 Gew.-% Acrylsäure und 50 bis 10 % Maleinsäure. Derartige Gemische, die sich durch günstige Korneigenschaften und hohe Lagerbeständigkeit auszeichnen, können zum Beispiel aus 10 bis 50 Gew.-% homopolymerer Acrylsäure und 90 bis 50 Gew.-% Acrylsäure-Maleinsäure-Copolymeren bestehen. In diesen Gemischen können auch hochpolymere Polyacrylsäuren mitverwendet werden, die bei alleinigem Einsatz etwas mehr zum Kleben bzw. Zerfließen der Körner neigen als niedermolekulare Polyacrylate.

Das Natriumcarbonat (b) und das Natriumsulfat (c) werden in wasserfreier Form eingesetzt. Bei Anteilen an Natriumcarbonat von ca. 40 Gew.-% und mehr empfiehlt es sich, den Wassergehalt (d) der Mittel auf weniger als 6 Gew.-% zu senken oder den Anteil an Natriumsulfat etwas höher zu wählen, beispielsweise im Bereich 8 bis 15 Gew.-%. Anteile an Natriumsulfat von über 10 Gew.-%, vorzugsweise 15 bis 20 Gew.-%, verbessern grundsätzlich die Korneigenschaften und die Lagerbeständigkeit der Mittel. Andererseits ist Natriumsulfat bei der Anwendung der Mittel unwirksamer Ballaststoff, weshalb sein Anteil möglichst gering sein sollte. Es ist sehr überraschend, daß bereits Anteile von 5 bis 6 Gew.-% (c) ausreichen, um Mittel mit einem Gehalt von ca. 50 Gew.-% (a), ca. 40 Gew.-% (b) und ca. 4 Gew.-% (d) zu stabilisieren und gute Rieseleigenschaften zu gewährleisten.

Weiterhin können die Mittel noch Minderbestandteile wie Farbstoffe und Farbpigmente enthalten und einheitlich oder gesprenkelt angefärbt sein. Der Anteil derartiger Minderbestandteile liegt deutlich unter 1 Gew.-%.

Die mittlere Korngröße des Mittels beträgt üblicherweise 0,2 bis 1,2 mm, wobei der Anteil der Körner unterhalb 0,1 mm nicht mehr als 2 Gew.-% und oberhalb 2 mm nicht mehr als 20 Gew.-% beträgt. Vorzugsweise weisen mindestens 80 Gew.-%, insbesondere mindestens 90 Gew.-% der Körner eine Größe von 0,2 bis 1,6 mm auf, wobei der Anteil der Körner zwischen 0,1 und 0,05 mm nicht mehr als 3 Gew.-%, insbesondere nicht mehr als 1 Gew.-% und der Anteil der Körner zwischen 1,6 und 2,4 mm nicht mehr als 20 Gew.-%, insbesondere nicht mehr als 10 Gew.-% beträgt. Das Schüttgewicht beträgt 350 bis 550 g/l.

Die Herstellung der Granulate erfolgt durch Sprühtrocknung eines wäßrigen Slurries. Die Slurrykonzentration liegt zwischen 50 und 68 Gew.-% (nichtwäßriger Anteil), vorzugsweise zwischen 55 und 60 Gew.-%, wobei die Viskosität der Paste maßgebend ist, die 10 000 mPa·s nicht überschreiten sollte und vorteilhaft 2 500 bis 6 000 mPa·s beträgt. Die Temperatur des Slurries liegt üblicherweise zwischen 50 und 100 °C. Der Druck an den Sprühdüsen beträgt im allgemeinen 30 bis 80 bar, vorzugsweise 40 bis 70 bar. Die Temperatur der im Gegenstrom geführten Trockengase in der Eingangszone des Sprühturms, d. h. im sogenannten Ringkanal, liegt vorteilhaft zwischen 200 und 320 °C, insbesondere zwischen 220 und 300 °C. Im Bereich des Turmaustritts soll sie zwischen 100 und 130 °C, vorzugsweise zwischen 110 und 125 °C liegen. Derart vergleichsweise hohe Betriebstemperaturen sind für die Herstellung eines einwandfreien Produktes von Vorteil und trotz des hohen Anteils an brennbarer organischer Substanz im Sprühprodukt nicht kritisch, da die Selbstentzündungstemperatur oberhalb 330 °C liegt. Im Interesse günstiger Korneigenschaften wird die Trocknung vorzugsweise so geleitet, daß die Wasserbindung auf weniger als 1 Mol H₂O pro Mol Natriumcarbonat gesenkt wird. Zur Sprühtrocknung können übliche Sprühtrocknungsanlagen (Sprühtürme) eingesetzt werden, wobei die Sprühdüsen in einer oder mehreren Ebenen angeordnet sein können.

Das den Turm verlassende Sprühgut kann, gegebenenfalls nach Kühlung mit strömender Luft, unmittelbar mit den übrigen Tablettenbestandteilen gemischt und mit diesen verpreßt werden.

Als Silikat kommen hier Natriummetasilikat, in wasserfreier und in Form von Penta- und/oder insbesondere von Nonahydrat in Betracht. Der Gesamtgehalt der Tabletten an Alkalimetasilikat, berechnet als Na₂SiO₃, beträgt 30 bis 80, vorzugsweise 55 bis 65 Gew.-%. Besonders gut verpreßbar sind die Tabletten dann, wenn 5 bis 30, vorzugsweise 5 bis 25 und insbesondere 10 bis 25 Gew.-%, berechnet als wasserfreies Alkalimetasilikat, in Form von Natriummetasilikatpentahydrat und/oder 5 bis 30, vorzugsweise 8 bis 25 uns insbesondere 12 bis 25 Gew.-%, berechnet als wasserfreies Alkalimetasilikat, in Form von Natriummetasilikatnonahydrat eingesetzt werden, wobei das Gewichtsverhältnis von Natriummetasilikatpentahydrat zu Natriummetasilikatnonahydrat bei gleichzeitiger Anwesenheit bei etwa 1 : 1 bis 1 : 1,5 liegen kann. Die Gesamtmenge der Hydrate liegt in gleicher Höhe wie die Menge beim Einsatz der einzelnen Hydrate.

Durch Variation des Verhältnisses Natriummetasilikat, wasserfrei, zu Nonahydrat kann das Löseprofil in weiten Grenzen variiert werden. Das Gewichtsverhältnis von wasserfreiem Natriummetasilikat zum Nonahydrat liegt zwischen 1 : 0,1 bis 1 : 1,0 und insbesondere zwischen 1 : 0,15 bis 1 : 0,8.

Als nichtionische Tenside werden vorzugsweise extrem schaumarme Verbindungen eingesetzt. Hierzu zählen vorzugsweise C₁₂-C₁₈-Alkylpolyethylenglykol-polypropylenglykolether mit jeweils bis zu 8 Mol Ethylenoxid- und Propylenoxideinheiten im Molekül. Ihr Anteil am Gesamtgewicht der fertigen Tabletten beträgt im allgemeinen 0,2 bis 5, vorzugsweise 0,5 bis 3 Gew.-%. Man kann aber auch andere als schaumarm bekannte nichtionische Tenside verwenden, wie z. B. C₁₂-C₁₈-Alkylpolyethylenglykol-polybutylenglykolether mit jeweils bis zu 8 Mol Ethylenoxid- und Butylenoxideinheiten im Molekül und dann gegebenenfalls noch 0,2 bis 2, vorzugsweise 0,2 bis 1 Gew.-%, bezogen auf die gesamte Tablette, an Entschäumungsmitteln wie z. B. Silikonöle, Gemische aus Silikonöl und hydrophobierter Kieselsäure, Paraffinöl/Guerbetalkoholen und hydrophobierter Kieselsäure zusetzen.

Als Bleichmittel sind Aktivchlorträger und Aktivsauerstoffträger übliche Bestandteile von Reinigungsmitteln für HGSM.

Als Aktivchlorträger wird Trichlorisocyanursäure bevorzugt, aber auch andere bekannte feste Verbindungen, wie z. B. Natriumdichlorisocyanurat, dessen Dihydrat und Kaliumchlorisocyanurat können ohne Beeinträchtigung der Tablettierbarkeit in marktüblicher Form eingesetzt werden. Ihre Mengen betragen 0,5 bis 5,0, vorzugsweise 1,0 bis 2,5 Gew.-%, bezogen auf den Aktivchlorgehalt und die gesamte Tablettiermischung.

Aber auch Aktivsauerstoffträger können besonders vorteilhaft eingesetzt werden. Dazu gehören in erster Linie Natriumperboratmono- und -tetrahydrat sowie Natriumpercarbonat. Ihr Anteil am Gesamtgewicht der Tabletten beträgt 3 bis 20, vorzugsweise 5 bis 18 %.

Der Einsatz von Tablettierungshilfsmitteln, wie Formtrennmitteln, beispielsweise Paraffinöl, ist zum Verpressen der erfindungsgemäßen Tabletten nicht erforderlich und kann weggelassen werden, weil die Tablettenmischungen nichtionische Tenside enthalten.

Den Tablettenmischungen können auch übliche oxidationsstabile Farb- und Duftstoffe zugefügt werden. Aus ästhetischen Gründen kann man die Tabletten bei sonst gleicher Zusammensetzung auch in farbigen Schichten verpressen.

Es kann auch gegebenenfalls wasserfreies Natriumcarbonat zwecks Einstellung eines gewünschten pH-Wertes zugesetzt werden; die Menge kann 2 - 20 Gew.-% und vorzugsweise 4 bis 16 Gew.-% betragen.

Die Reinigungsadditive wurden dann in einer Menge von 10 bis 40, vorzugsweise 15 bis 35 Gew.-% in einem Lödige-Mischer mit den restlichen Bestandteilen der Rezepturen gemischt, und das daraus resultierende Tablettengemisch wurde anschließend auf herkömmlichen Tablettenpressen mit einem Preßdruck von 200 bis 1 500 . 10⁵, vorzugsweise 300 bis 600 · 10⁵ Pa verpreßt.

Die Verpressung des Gemisches aus den Reinigungsadditiven, dem wasserfreien Natriummetasilikat, den entsprechenden Hydraten, den nichtionischen Tensiden und den Bleichmitteln konnte ohne Matrizenschmierung in bekannter Weise mit Hilfe von handelsüblichen Excenterpressen, hydraulischen Pressen oder Rundläuferpressen erfolgen.

Es wurden keine Anbackungen des Tablettengemisches an den Preßwerkzeugen beobachtet. Mit hartem Kunststoff beschichtete Werkzeuge lieferten, ebenso wie unbeschichtete, Tabletten mit glatten Oberflächen, so daß auch in den meisten Fällen auf eine Beschichtung der Stempel mit weichem Kunststoff verzichtet werden konnte.

Die Preßbedingungen sind im Hinblick auf die Einstellung des gewünschten Löseprofils bei gleichzeitig ausreichender Tablettenhärte zu optimieren. Als Maß für die Tablettenhärte kann die Biegefestigkeit dienen (Methode: vergleiche Ritschel. Die Tablette, Ed. Cantor, 1966, S. 313). Ausreichend stabil sind unter simulierten Transportbedingungen Tabletten mit einer Biegefestigkeit größer als 120 N, vorzugsweise größer als 150 N. Die Biege- bzw. Bruchfestigkeit der Tabletten kann unabhängig von ihrem Format durch den Grad der Verdichtung, d. h. den Preßdruck gesteuert werden.

Entsprechende Tablettenhärten wurden bei den vorstehend angegebenen Preßdrücken erreicht. Löslichkeitsdifferenzen können bei unterschiedlichen Zusammensetzungen durch Varianten des Preßdrucks in Grenzen ausgeglichen werden.

Das spezifische Gewicht der Preßlinge lag dabei zwischen 1,2 und 2 g/cm³, vorzugsweise zwischen 1,4 bis 1,8 g/cm³. Die Verdichtung beim Preßvorgang bewirkte Änderungen der Dichte, die von 0,6 bis 1,2 g/cm³, vorzugsweise 0,8 bis 1,0 g/cm³ auf 1,2 bis 2,0 g/cm³, vorzugsweise 1,6 bis 1,8 g/cm³ stieg.

Auch die Form der Tablette kann die Bruchfstigkeit und die Lösegeschwindigkeit über die dem H₂O-Angriff ausgesetzte äußere Oberfläche beeinflussen. Aus Stabilitätsgründen wurden zylindrische Preßlinge mit einem Durchmesser/Höhe-Verhältnis von 0,6 bis 3,0 : 1 hergestellt.

Die Mengen des zu verpressenden Substanzgemisches für die Einzeltabletten können in technisch sinnvollen Grenzen beliebig variiert werden. Je nach ihrer Größe kommen vorzugsweise 1 bis 2 oder aber auch mehr Tabletten pro Maschinenfüllung zur Anwendung, um den gesamten Reinigungsprozeß mit dem notwendigen Aktivsubstanzgehalt an Reinigungsmittel zu versehen. Bevorzugt werden Tabletten von 30 bis 40 g Gewicht und einem Durchmesser von 35 bis 40 mm, von denen jeweils eine eingesetzt werden muß. Größere Tabletten sind in der Regel bruchempfindlicher und darüber hinaus mit geringerer Geschwindigkeit zu verpressen. Bei kleineren Tabletten würde der Handhabungsvorteil gegenüber granulierten oder pulverförmigen Reinigungsmitteln verringert.

### Beispiele

1. 16 Gew.-Teile eines granularen alkalischen Reinigungsadditivs, bestehend aus 40,8 Gew.-% Natriumcarbonat wasserfrei, 5,0 Gew.-% Natriumsulfat, 50,0 Gew.-% des Natriumsalzes des Copolymerisats aus Maleinsäure und Acrylsäure mit einer Molmasse von 70 000 (Sokalan CP 5 der BASF) und 4,2 Gew.-% Wasser wurden in einen Lödige-Mischer mit 2 Gew.-Teilen wasserfreiem Natriumcarbonat, 42,4 Gew.-Teilen wasserfreiem Natriummetasilikat, 30,6 Gew.-Teilen Natriummetasilikatpentahydrat, 7 Gew.-Teilen Natriumperboratmonohydrat und 2 Gew.-Teilen C₁₂-C₁₄-Fettalkohol + 5 Mol Ethylenoxid (EO) + 4 Mol Propylenoxid (PO) gemischt und auf einer Rundläufertablettenpresse zu Tabletten verpreßt. Das Tablettengewicht wurde auf 35 g festgelegt. Dabei hatten die Tabletten einen Durchmesser von 38 mm und eine Höhe von 18,1 mm. Die Dichte betrug 1,71 g/cm³, die Bruchfestigkeit der Tablette lag über 137,2 N (14 kg).
2. Es wurden 16 Gew.-Teile eines Reinigungsadditivs nach Beispiel 1 mit 9 Gew.-Teilen wasserfreiem Natriumcarbonat, 55 Gew.-Teilen wasserfreiem Natriummetasilikat, 12 Gew.-Teilen Natriummetasilikatpentahydrat, 7 Gew.-Teilen Natriumpercarbonat und 1 Gew.-Teil C₁₂-C₁₈-Fettalkohol + 9 EO-butylether vermischt und zu 35 g schweren Tabletten verpreßt (Tablettendurchmesser 38 mm, Tablettenhöhe 18,35 mm, Dichte 1,68 g/cm³, Bruchfestigkeit größer als 137,2 N (14 kg)).
3. Wiederum 16 Gew.-Teile des alkalischen Reinigungsadditivs gemäß Beispiel 1 wurden mit 3 Gew.-Teilen wasserfreiem Natriumcarbonat, 46,9 Gew.-Teilen wasserfreiem Natriummetasilikat, 26,1 Gew.-Teilen Natriummetasilikatpentahydrat, 7 Gew.-Teilen Natriumpercarbonat und einem Gew.-Teil C₁₂-C₁₈-Fettalkohol + 9 EO-butylether gemischt und zu 35 g schweren Tabletten verpreßt (Tablettendurchmesser 38mm, Tablettenhöhe 18,3 mm, Dichte 1,69 g/cm³` Bruchfestigkeit größer als 137,2 N (14 kg)).
4. 16 Gew.-Teile eines alkalischen Reinigungsadditivs gemäß Beispiel 1 wurden mit 55 Gew.-Teilen wasserfreiem Natriummetasilikat, 12 Gew.-Teilen Natriummetasilikatpentahydrat, 16 Gew.-Teilen Natriumpercarbonat und 1 Gew.-Teil C₁₂-C₁₄-Fettalkohol + 4 EO + 5 PO gemischt und verpreßt (Tablettengewicht 35 g, Tablettendurchmesser 38 mm Tablettenhöhe 18,15 mm, Dichte 1,70 g/cm³, Bruchfestigkeit größer als 137,2 N (14 kg)).

Die nach den vorstehenden Beispielen hergestellten Tabletten wurden in einer Geschirrspülmaschine vom Typ Miele G 590 im 55 °C-Programm eingesetzt, indem man sie in den Besteckkorb legte. Dabei wurden folgende Ergebnisse erzielt:

| Beispiele | 1 | 2 | 3 | 4 |
|---|---|---|---|---|
| Ablösung im Vorspülprogramm bei 20 °C % | 33 | 31 | 37 | 27 |
| Aufgelöst nach Reinigungsprogramm % | 100 | 100 | 100 | 100 |

Die nachfolgenden Beispiele dienen der Demonstration, daß sich die Bruchfestigkeit der Tabletten bei Verwendung oder Mitverwendung von Natriummetasilikatnonahydrat schon nach kurzen Lagerzeiten selbsttätig verdoppelt bis verdreifacht. Wenn man dieses Ereignis berücksichtigen kann, läßt sich die Verpressung der Rohstoffmischungen zu Tabletten mit niedrigeren Preßkräften erreichen.

### Messung der Bruchfestigkeit

Die Tablette wird durch einen Keil belastet. Die Bruchfestigkeit entspricht dem Gewicht der keilförmigen Belastung, das zum Bruch der Tablette führt.

| **Beispiel** | **5** | **6** | **7** | **8** |
|---|---|---|---|---|
| Natriummetasilikat, wasserfrei % | 47,9 | 46,0 | 49,0 | 49,7 |
| Netriummetasilikatpentahydrat % | - | 20,5 | 7,5 | - |
| Natriummetasilikatnonahydrat % | 18,6 | - | 10,0 | 18,8 |
| Reinigungsadditiv % | 16,5 | 16,5 | 16,5 | 16,5 |
| gem. Beispiel 1 | | | | |
| Soda, wasserfrei % | 9,0 | 9,0 | 9,0 | 9,0 |
| Perboratmonohydrat % | 7,0 | 7,0 | 7,0 | - |
| Trichlorisocyanursäure % | - | - | - | 5,0 |
| C₁₂-C₁₄-Fettalkohol + 4 EO + 5 PO % | 1,0 | 1,0 | 1,0 | - |
| Paraffinöl % | - | - | - | 1,0 |
| Tablettendurchmesser mm | 20 | 20 | 20 | 20 |
| Gewicht g | 5 | 5 | 5 | 5 |
| Dichte g/cm³ | 1,46 | 1,47 | 1,47 | 1,56 |

| **Bruchfestigkeit** | | | | |
|---|---|---|---|---|
| direkt N | 369 | 251 | 332 | 367 |
| nach 1 Stunde N | 468 | 300 | 418 | 495 |
| nach 48 Stunden N | 764 | 287 | 674 | 833 |

## Patentansprüche

1. Stabile, bifunktionelle, phosphatfreie Reinigungsmitteltabletten für das maschinelle Geschirrspülen mit einem Gehalt an Silikat, schaumarmen nichtionischen Tensiden, organischen Komplexbildnern, Bleichmitteln und Wasser, dadurch gekennzeichnet, daß sie die organischen Komplexbildner in Form von 10 bis 40 Gew.-%, bezogen auf das Gesamtgemisch der Tablettenbestandteile, eines sprühgetrockneten granularen alkalischen Reinigungsadditivs bestehend aus
(a) 35 bis 60 Gew.-% an Natriumsalzen mindestens einer homopolymeren bzw. copolymeren (Meth-)Acrylsäure,
(b) 25 bis 50 Gew.-% Natriumcarbonat (wasserfrei gerechnet),
(c) 4 bis 20 Gew.-% Natriumsulfat (wasserfrei gerechnet),
(d) 1 bis 7 Gew.-% Wasser,
und 30 bis 80 Gew.-% Silikat, berechnet als Na₂SiO₃, als wasserfreies Natriummetasilikat und dessen Penta- und/oder Nonahydrat im Gewichtsverhältnis von 1 : 0,1 bis 1 : 1,0 enthalten.

2. Tabletten nach Anspruch 1, dadurch gekennzeichnet, daß sie ein sprühgetrocknetes granulares alkalisches Reinigungsadditiv bestehend aus
(a) 40 bis 55 Gew.-%, insbesondere 45 bis 52 Gew.-%,
(b) 30 bis 45 Gew.-%, insbesondere 30 bis 40 Gew.-%,
(c) 5 bis 15 Gew.-%, insbesondere 5 bis 10 Gew.-%,
(d) 2 bis 6 Gew.-%, insbesondere 3 bis 5 Gew.-%,
enthalten.

3. Tabletten nach Anspruch 1 und 2, dadurch gekennzeichnet, daß sie 15 bis 35 Gew.-% des sprühgetrockneten granularen alkalischen Reinigungsadditivs enthalten.

4. Tabletten nach Anspruch 1 bis 3, dadurch gekennzeichnet, daß sie als Silikat 30 bis 80 Gew.-% Alkalimetasilikat, einschließlich 5 bis 30 Gew.-% Natriummetasilikatpentahydrat, berechnet als wasserfreies Alkalimetasilikat, enthalten.

5. Tabletten nach Anspruch 1 bis 4, dadurch gekennzeichnet, daß sie, bezogen auf das gesamte Alkalimetasilikat 5 bis 30 Gew.-% Natriummetasilikatnonahydrat, berechnet als wasserfreies Alkalimetasilikat, enthalten.

6. Tabletten nach Anspruch 1 bis 5, dadurch gekennzeichnet, daß das Gewichtsverhältnis von wasserfreiem Natriummetasilikat zu dessen Penta- und/oder Nonahydrat zwischen 1 : 0,15 bis 1 : 0,8 liegt.

7. Tabletten nach Anspruch 1 bis 6, dadurch gekennzeichnet, daß sie 0,2 bis 5 Gew.-% schaumarme nichtionische Tenside enthalten.

8. Tabletten nach Anspruch 1 bis 7, dadurch gekennzeichnet, daß sie als Bleichmittel 0,5 bis 5,0 Gew.-% Aktivchlor abspaltende Mittel enthalten.

9. Tabletten nach Anspruch 1 bis 8, dadurch gekennzeichnet, daß sie als Bleichmittel 3 bis 20 Gew.-% Aktivsauerstoffträger enthalten.

10. Tabletten nach Anspruch 1 bis 9, dadurch gekennzeichnet, daß sie zusätzlich 0,2 bis 2 Gew.-% Entschäumungsmittel enthalten.

## Claims

1. Stable bifunctional phosphate-free detergent tablets for dishwashing machines containing silicate, low-foaming nonionic surfactants, organic complexing agents, bleaching agents and water, characterized in that they contain the organic complexing agents in the form of 10 to 40% by weight - based on the mixture of tablet constituents as a whole - of a spray-dried, granular alkaline detergent additive consisting of
(a) 35 to 60% by weight of sodium salts of at least one homopolymeric or copolymeric (meth)acrylic acid,
(b) 25 to 50% by weight of sodium carbonate (counted as anhydrous),
(c) 4 to 20% by weight of sodium sulfate (counted as anhydrous),
(d) 1 to 7% by weight of water,
and 30 to 80% by weight of silicate, calculated as Na₂SiO₃, as anhydrous sodium metasilicate and its penta- and/or nonahydrate in a ratio by weight of 1:0.1 to 1:1.0.

2. Tablets as claimed in claim 1, characterized in that they contain a spray-dried granular alkaline detergent additive consisting of
(a) 40 to 55% by weight and more particularly 45 to 52% by weight,
(b) 30 to 45% by weight and more particularly 30 to 40% by weight,
(c) 5 to 15% by weight and more particularly 5 to 10% by weight,
(d) 2 to 6% by weight and more particularly 3 to 5% by weight.

3. Tablets as claimed in claims 1 and 2, characterized in that they contain 15 to 35% by weight of the spray-dried granular alkaline detergent additive.

4. Tablets as claimed in claims 1 to 3, characterized in that they contain 30 to 80% by weight of alkali metasilicate, including 5 to 30% by weight of sodium metasilicate pentahydrate, expressed as anhydrous alkali metasilicate, as the silicate.

5. Tablets as claimed in claims 1 to 4, characterized in that they contain 5 to 30% by weight, based on the alkali metasilicate as a whole, of sodium metasilicate nonahydrate, expressed as anhydrous alkali metasilicate.

6. Tablets as claimed in claims 1 to 5, characterized in that the ratio by weight of anhydrous sodium metasilicate to its penta- and/or nonahydrate is between 1:0.15 and 1:0.8.

7. Tablets as claimed in claims 1 to 6, characterized in that they contain 0.2 to 5% by weight of low-foaming nonionic surfactants.

8. Tablets as claimed in claims 1 to 7, characterized in that they contain 0.5 to 5.0% by weight of active chlorine donors as the bleaching agent.

9. Tablets as claimed in claims 1 to 8, characterized in that they contain 3 to 20% by weight of active oxygen carriers as the bleaching agent.

10. Tablets as claimed in claims 1 to 9, characterized in that they additionally contain 0.2 to 2% by weight of foam inhibitors.

## Revendications

1. Comprimés détergents dépourvus de phosphate stables, bifonctionnels, pour le lavage à la machine de la vaisselle, contenant du silicate, des agents tensioactifs non ioniques faiblement moussant, des agents complexants organiques, des agents blanchissants, et de l'eau, caractérisés en ce qu'ils renferment les agents complexants organiques sous la forme de 10 à 40 % en poids, rapportés au mélange global des constituants des comprimés, d'un additif de lavage alcalin, granulaire, séché par pulvérisation, formé de :
(a) 35 à 60 % en poids en sels de sodium d'au moins un acide (meth-)acrylique, homopolymère ou copolymère
(b) 25 à 50 % en poids de carbonate de sodium (calculé en anhydre)
(c) 4 à 20 % en poids de sulfate de sodium (calculé en anhydre)
(d) 1 à 7 % en poids, d'eau
et de 30 à 80 % en poids de silicate, calculé en tant que SiO₃Na₂_{,} sous forme de métasilicate de sodium anhydre et de son pentahydrate et/ou nonahydrate dans un rapport pondéral de 1 : 0, 1 à 1 : 1, 0, .

2. Comprimés selon la revendication 1, caractérisés en ce qu'ils renferment un additif de lavage alcalin, granulaire, séché par pulvérisation qui est formé de :
(a) 40 à 55 % en poids, en particulier 45 à 52 % en poids
(b) 30 à 45 % en poids, en particulier 30 à 40 % en poids
(c) 5 à 15 % en poids, en particulier 5 à 10 % en poids
(d) 2 à 6 % en poids, en particulier 3 à 5 % en poids

3. Comprimés selon les revendications 1 et 2, caractérisés en ce qu'ils renferment de 15 à 35 % en poids d'additif de lavage alcalin, granuleux, séché par pulvérisation.

4. Comprimés selon les revendications 1 à 3, caractérisés en ce qu'ils renferment comme silicate de 30 à 80 % en poids de métasilicate alcalin, y compris de 5 à 30 % en poids de métasilicate de sodium pentahydraté, calculés comme métasilicate alcalin anhydre.

5. Comprimés selon les revendications 1 à 4, caractérisés en ce qu'ils renferment, rapportés au métasilicate alcalin total, de 5 à 30 % en poids de métasilicate de sodium nonahydraté, calculés omme métasilicate de sodium anhydre.

6. Comprimés selon les revendications 1 à 5, caractérisés en ce que le rapport pondéral du métasilicate de sodium anhydre à son pentahydrate et/ou à son nonahydrate se situe entre 1 : 0,15 et 1 : 0,8.

7. Comprimés selon les revendications 1 à 6, caractérisés en ce qu'ils renferment de 0,2 à 5 % en poids d'agents tensioactifs non ioniques peu moussants.

8. Comprimés selon les revendications 1 à 7, caractérisés en ce qu'ils renferment comme agent de blanchiment de 0,5 à 5,0 % en poids d'agent qui dégage du chlore actif.

9. Comprimés selon les revendications 1 à 8, caractérisés en ce qu'ils renferment comme agent de blanchiment de 3 à 20 % en poids de vecteur d'oxygène actif.

10. Comprimés selon les revendications 1 à 9, caractérisés en ce qu'ils renferment en supplément de 0,2 à 2 % en poids d'agent antimousse.
